# EUROPÄISCHE PATENTANMELDUNG

(11) **EP 2 833 491 A1**
(43) Veröffentlichungstag der Anmeldung: **04.02.2015**
(21) Anmeldenummer: 14177767.2
(22) Anmeldetag: 21.07.2014
(51) Int. Cl.: H01R 43/16

(54) **Stanzstreifen**

(30) Priorität: 01.08.2013 DE 102013012713
(71) Anmelder: Wieland Electric GmbH, 96052 Bamberg (DE)
(72) Erfinder: Süss, Christian, 96129 Strullendorf/Mistendorf (DE); Bauer, Frank, 96173 Staffelbach (DE)
(74) Vertreter: Tergau, Dietrich

(57) **Zusammenfassung**

Stanzstreifen (1) für ein Stanzteil mit einem U-förmigen Rastfuss (5) und mit einem vom U-Querjoch (8) auf der den U-Schenkeln (7) abgewandten Seite des Rastfusses (5) senkrecht abstehenden Kontaktfinder (6), wobei im Stanzstreifen (1) der U-förmige Rastfuss (5) und der Kontaktfinder (6) als separate Bauteile nebeneinander angeordnet sind derart, dass die Mittellängsachse (9) des U-Querjochs (8) und die Mittellängsachse (10) des Kontaktfingers (6) parallel zueinander verlaufen und dass der Rastfuss (5) und der Kontaktfinger (6) nachdem Auswurf aus dem Stanzstreifen (1) miteinander vebindbar sind.

## Beschreibung

Die vorliegende Erfindung betrifft einen Stanzstreifen für ein Stanzteil, insbesondere einen leitenden Kontaktfuss. Ein derartiger Kontaktfuss besteht aus einem U-förmigen Rastfuss und einem aus der den U-Schenkeln abgewandten Seite des Rastfusses senkrecht abstehenden Kontaktfinger. Nach dem Stand der Technik werden zwei derartige Kontaktfüße in einem Stanzstreifen neben einander angeordnet. Bei dieser Anordnung fällt sehr viel Stanzabfall an, was einen erheblichen Materialverschleiß nach sich zieht.

Ausgehend hiervon liegt der Erfindung die Aufgaben zugrunde, einen Stanzstreifen so zu gestalten, dass der ausgestanzte Materialabfall minimiert wird.

Diese Aufgabe ist durch einen Stanzstreifen mit den Merkmalen des Anspruchs 1 in erfinderischer Weise gelöst. Die rückbezogenen Ansprüche beinhalten teilweise vorteilhafte und teilweise für sich selbst erfinderische Weiterbildungen dieser Erfindung.

Die Erfindung beruht auf dem Grundgedanken, das Stanzteil mehrteilig auszugestalten und die Einzelteile des Stanzteils dabei im Stanzstreifen so zu einander anzuordnen, dass der beim Stanzen anfallende Materialabfall minimiert wird. Diese materialsparende Anordnung wird erfindungsgemäß dadurch erreicht, dass der U-förmige Rastfuss und der Kontaktfinger zueinander so angeordnet werden, dass die Mittellängsachse des U-Querjochs des Rastfusses und die Mittellängsachse des Kontaktfingers parallel zueinander verlaufen.

In vorteilhafter Weiterbildung sind der U-förmige Rastfuss und der Kontaktfinger so zueinander angeordnet, dass der Kontaktfinger zwischen den U-Schenkeln des Kontaktfusses nahe dem U-Querjoch angeordnet ist.

Nachdem Auswerfen der Stanzteile aus dem Stanzstreifen werden der Rastfuss und der Kontaktfinger zu einem einstückigen Bauteil miteinander verbunden. Vorzugsweise ist diese Verbindung formschlüssig. Besonders vorteilhaft ist es, den Kontaktfinger einfach auf dem Rastfuss zu verschnappen.

Da die Stanzstreifen üblicherweise als Endlosbänder ausgelegt sind, wird es als vorteilhaft angesehen, die Rastfuss-Kontaktfinger-Paare in Stanzvorschubrichtung eng hintereinander anzuordnen.

Anhand des in den Zeichnungsfiguren gezeigten Ausführungsbeispiels ist die Erfindung näher erläutert. Es zeigen:
- Fig. 1: einen Stanzstreifen mit zwei in Stanzvorschubrichtung hintereinander angeordneten Rastfuss-Kontaktfinger-Paaren,
- Fig. 2: einen Rastfuss-Kontaktfinger-Paar nach dem Auswurf aus dem Stanzstreifen sowie
- Fig. 3: den zum einstückigen Kontaktfuss auf dem Rastfuss verschnappten Kontaktfinger.

Der Stanzstreifen 1 weist einen Streifenrahmen 2 mit im Streifenrahmen 2 angeordneten Angriffsbohrungen 3 auf. Die Angriffsbohrungen 3 dienen als Angriff für Stifte oder ähnliches, um den Stanzstreifen 1 während des Stanzprozesses in Stanzvorschubrichtung 4 im Stanzwerkzeug zu transportieren.

In dem in Fig. 1 dargestellten Stanzstreifen 1 sind jeweils paarweise ein Rastfuss 5 und ein Kontaktfinger 6in Stanzvorschubrichtung 4 hintereinander angeordnet. Der Rastfuss 5 weist zwei U-Schenkel 7 sowie ein die U-Schenkel 7 verbindendes U-Querjoch 8 auf.

Fig. 2 zeigt ein aus einem Rastfuss 5 und einem Kontaktfinger 6 bestehendes Rastfuss-Kontaktfinger-Paar nachdem Auswurf aus dem Stanzstreifen 1, jedoch in derselben Anordnung wie im Stanzstreifen 1 selbst. Hierbei ist erkennbar, dass die Rastfuss-Mittellängsachse 9, welcher der Mittellängsachse des U-Querjochs 8 entspricht, und die Kontaktfinger-Mittellängsachse 10 parallel zueinander verlaufen. Zudem liegt der Kontaktfinder 6 zwischen U-Schenkeln 7 des Kontaktfusses ein, was für einen geringen Anfall von Stanzabfall sorgt.

Zur Endmontage des in Fig. 3 gezeigten fertigen Stanzteils, nämlich eines Kontaktfusses 11 wird der Kontaktfinger 6 mittels zweier federnder Fixierschenkel 12 in einer napfförmigen Fixiernut 13, welche auf der den U-Schenkeln 7 abgewandten Seite des U-Querjochs 8 angeordnet ist, verschnappt.

### Bezugszeichenliste

- 1: Stanzstreifen
- 2: Streifenrahmen
- 3: Angriffsbohrung
- 4: Stanzvorschubrichtung
- 5: Rastfuss
- 6: Kontaktfinger
- 7: U-Schenkel
- 8: U-Querjoch
- 9: Rastfuss-Mittellängsachse
- 10: Kontaktfinger-Mittellängsachse
- 11: Kontaktfuss
- 12: Fixierschenkel
- 13: Fixiernut

## Patentansprüche

1. Stanzstreifen (1) für ein Stanzteil mit einem U-förmigen Rastfuss (5) und mit einem vom U-Querjoch (8) des Rastfusses (5) auf der den U-Schenkeln (7) des Rastfusses abgewandten Seite senkrecht abstehenden Kontaktfinger (6),
**dadurch gekennzeichnet,**
**dass** im Stanzstreifen (1) der U-förmige Rastfuss (5) und der Kontaktfinger (6) als separate Bauteile nebeneinander angeordnet sind derart, dass die Mittellängssachse (9) des U-Querjochs (8) und die Mittellängsachse (10) des Kontaktfingers (6) parallel zueinander verlaufen und dass der Rastfuss (5) und der Kontaktfinger (6) nach dem Auswurf aus dem Stanzstreifen (1) miteinander verbindbar sind.

2. Stanzstreifen (1) nach Anspruch 1,
**dadurch gekennzeichnet,**
**dass** der Kontaktfinger (6) im Stanzstreifen (1) zwischen den U-Schenkeln (7) des Rastfusses (5) einliegt.

3. Stanzstreifen (1) nach Anspruch 1 oder Anspruch 2,
**dadurch gekennzeichnet,**
**dass** der Rastfuss (5) und der Kontaktfinger (6) im Montageendzustand formschlüssig miteinander verbunden sind.

4. Stanzstreifen (1) nach Anspruch 3,
**gekennzeichnet durch**
eine Schnappverbindung zwischen Rastfuss (5) und Kontaktfinger (6).

5. Stanzstreifen (1) nach einem der Ansprüche 1 bis 4,
**gekennzeichnet durch**
ein Endlosmetallband mit in Stanzvorschubrichtung (4) jeweils hintereinander angeordneten Rastfuss-Kontaktfinger-Paaren
